# FASCICULE DE BREVET EUROPEEN

(11) **EP 2 815 663 B1**
(45) Date de publication et mention de la délivrance du brevet: **24.02.2021**
(21) Numéro de dépôt: 14173124.0
(22) Date de dépôt: 19.06.2014
(51) Int. Cl.: A41D 13/05, A63B 71/12

(54) **Equipement de protection asymétrique d'une région du corps humain**
Asymmetrische Schutzvorrichtung für eine Region des menschlichen Körpers
Equipment for asymmetric protection of a region of the human body

(30) Priorité: 19.06.2013 FR 1355767
(43) Date de publication de la demande: 24.12.2014
(73) Titulaire: Protecop, 75008 Paris (FR)
(72) Inventeur: Le Carpentier, Jérôme, 27270 SAINT AUBIN DU THENNEY (FR)
(74) Mandataire: Eidelsberg, Olivier Nathan

(56) Documents cités:
- US-A- 6 065 152
- US-A1- 2002 188 997
- US-A1- 2008 178 360

## Description

### DOMAINE DE L'INVENTION

L'invention concerne de manière générale les équipements de protection du corps humain, destinés à protéger leur porteur contre les coups, les chocs, ou encore les projectiles.

### ARRIERE-PLAN TECHNOLOGIQUE

Un équipement de protection destiné à être utilisé par les forces de l'ordre comprend de façon classique un certain nombre d'aménagements tels que des rembourrages ou autres, destinés à protéger son porteur contre les coups, les chocs, ou encore les projectiles.

Ainsi, on connaît par exemple un équipement de protection consistant en une jambière destinée à être rapportée à un pantalon à l'aide de sangles. Cette jambière comprend une coque rigide en une matière plastique telle que du polyamide, de forme galbée et adaptée pour recouvrir la région du corps correspondante, à savoir la région du tibia.

Afin de protéger encore plus efficacement le porteur de cette jambière contre des jets d'objets durs ou contre des coups portés avec des objets contondants (jets de pierres ou d'objets métalliques, coups de battes de base-ball, etc.), on a proposé de fixer cette coque à haute résistance sur un support de renfort en toile ou en cuir de forte épaisseur.

La difficulté aujourd'hui est de trouver un bon compromis entre la protection contre les chocs, qui requiert un équipement de protection recouvrant la région du corps à protéger, capable d'absorber et de dissiper l'énergie reçue lors du choc, et l'encombrement et le poids de l'équipement de protection, de manière à gêner le moins possible le porteur dans ses mouvements. Si sur le plan pratique, les équipements connus offrent une bonne protection à leur porteur, leur port en revanche ne s'avère pas particulièrement pratique, car cette structure à coque et support de renfort en augmente considérablement le poids et l'encombrement de l'équipement de protection.

On connaît le document US2008/178360 qui décrit un équipement de protection dont la forme est telle que la surface de protection réalisée par l'équipement de protection est plus importante sur le côté interne du membre couvert que sur le côté externe dudit membre. Cependant, un tel équipement comporte un encombrement trop important, gênant ainsi les mouvements de l'utilisateur, notamment le fait de courir. En effet, cet équipement est conçu pour un joueur de baseball restant relativement statique.

On connaît également le document US2002/0188997 qui décrit un équipement de protection comportant un rabattement sur ses bords longitudinaux au niveau où les muscles des mollets deviennent saillants. Cependant, un tel équipement ne permet pas de protéger efficacement la partie externe du mollet de l'utilisateur.

Enfin, on connaît du document US 6 065 152 une jambière comprenant un coque comportant une partie centrale, une partie médiale et une partie latérale, adaptée pour protéger la jambe d'un athlète. Afin d'améliorer l'ergonomie de la jambière, sa partie médiale est moins haute que sa partie latérale de sorte que son bord supérieur s'étende sous la partie inférieure du mollet. De la sorte, la jambière ne comprime pas le mollet de l'athlète lors de ses mouvements.

### RESUME DE L'INVENTION

La présente invention vise à résoudre ce type de problème en proposant un équipement de protection d'une région du corps humain qui offre à la fois une forte protection contre les coups, notamment contondants, tout en étant le plus ergonomique possible.

Dans ce but, la présente invention propose un équipement de protection d'une région du corps humain, adapté pour être fixé à la région du corps humain, comprenant :
- un support de renfort, présentant une direction principale s'étendant selon un axe longitudinal, et destiné à être positionné contre la région du corps humain, et
- au moins une coque galbée dont la forme est adaptée pour couvrir la région du corps humain, ladite coque étant fixée sur le support de renfort, l'équipement de protection étant de forme asymétrique par rapport à l'axe longitudinal de manière à s'adapter à la morphologie de la région du corps humain à protéger, et étant caractérisé en ce que la coque et/ou le support de renfort comprend des bords transversaux supérieur et inférieur reliés entre eux par des bords longitudinaux interne et externe, l'abscisse curviligne du bord longitudinal externe étant plus grande que l'abscisse curviligne de bord longitudinal interne, l'abscisse curviligne du bord interne, respectivement externe, étant la longueur suivant le bord interne, respectivement externe, entre le bord supérieur et le bord inférieur de la coque, et en ce que le bord longitudinal externe est plus galbé que le bord longitudinal interne, c'est-à-dire que la courbure des bords externes est plus importante que la courbure des bords internes.

Certaines caractéristiques préférées mais non limitatives de l'équipement de protection décrit ci-dessus sont les suivantes :
- la coque est asymétrique par rapport à l'axe longitudinal de manière à s'adapter à la morphologie de la région du corps humain à protéger,
- la coque comprend des bords transversaux supérieur et inférieur, reliés entre eux par des bords longitudinaux interne et externe, l'abscisse curviligne du bord longitudinal externe étant plus grande que l'abscisse curviligne de bord longitudinal interne,
- le bord longitudinal externe est plus galbé que le bord longitudinal interne,
- le support de renfort est asymétrique par rapport à l'axe longitudinal de manière à s'adapter à la morphologie de la région du corps humain à protéger,
- le support de renfort comprend des côtés transversaux supérieur et inférieur, reliés entre eux par des côtés longitudinaux interne et externe, l'abscisse curviligne du côté longitudinal externe étant plus grande que l'abscisse curviligne du côté longitudinal interne,
- le côté longitudinal externe du support de renfort est plus galbé que le côté longitudinal interne du support de renfort,
- l'équipement de protection comprend un protège-tibia et/ou un protège-malléole et /ou un protège-genou, un protège-cuisse, un protège-bras et/ou un protège-coude, comprenant
   * un élément central adapté pour protéger le tibia, et
   * un élément supérieur adapté pour protéger le genou,
- l'élément supérieur et l'élément central étant chacun asymétriques par rapport à l'axe longitudinal, de manière à s'adapter à la morphologie asymétrique du tibia et du genou,
- l'élément supérieur et l'élément central sont formés intégralement en une seule pièce,
- l'équipement de protection comprend en outre un élément inférieur adapté pour protéger les malléoles, ledit élément inférieur étant également asymétrique par rapport à l'axe longitudinal, et
- la forme du support de renfort est similaire à la forme de la coque.

L'invention propose également un ensemble protection comprenant un premier équipement de protection comme décrit ci-dessus, adapté pour protéger une première région du corps humain, et un deuxième équipement de protection comme décrit ci-dessus, adapté pour protéger une deuxième région du corps humain, dans lequel la première région et la deuxième région comprennent chacune tout ou partie d'un membre supérieur (bras) ou d'un membre inférieur (cuisse, jambe).

### BREVE DESCRIPTION DES DESSINS

D'autres caractéristiques, buts et avantages de la présente invention apparaîtront mieux à la lecture de la description détaillée qui va suivre, et au regard des dessins annexés donnés à titre d'exemples non limitatifs et sur lesquels :
La figure 1 est une vue de face d'un exemple de réalisation d'un équipement de protection conforme à l'invention, sous la forme d'une jambière gauche, la forme de la jambe gauche d'un porteur étant figurée traits discontinus,
La figure 2 est une vue de côté de la jambière de la figure 1, vue depuis le côté intérieur de ladite jambière,
La figure 3 est une vue de côté de la jambière de la figure 1, vue depuis le côté extérieur de ladite jambière alors que la jambière est pliée de manière à simuler la pliure d'un genou,
La figure 4 est une vue de face d'un exemple de réalisation d'un ensemble de protection conforme à l'invention, comprenant la jambière de la figure 1 et une jambière droite, la forme des jambes d'un porteur étant figurée traits discontinus,
La figure 5 est une vue de face d'un autre exemple de réalisation d'un équipement de protection conforme à l'invention, sous la forme d'un protège-bras droit ; et
La figure 6 est une vue de côté du protège-bras de la figure 5, vue depuis le côté extérieur dudit protège-bras alors que le protège-bras est plié de manière à simuler la pliure d'un coude.

### DESCRIPTION DETAILLEE D'UN MODE DE REALISATION

Un exemple d'équipement de protection 1 et un ensemble de protection comprenant un tel équipement 1 va à présent être décrit en relation avec les figures annexées.

Dans ce qui suit, l'invention va plus particulièrement être décrite en relation avec une jambière 1, c'est-à-dire un équipement adapté pour protéger une jambe (comprenant le tibia, le genou et le cas échéant la malléole) d'un porteur. Ceci n'est cependant pas limitatif, dans la mesure où l'équipement de protection 1 peut aussi bien être configuré pour protéger tout ou partie d'un membre inférieur, par exemple le tibia seul, le genou seul, mais également la cuisse ou le dessus du pied, ou tout ou partie d'un membre supérieure, par exemple l'avant-bras et/ou le coude, sans pour autant sortir du domaine de l'invention.

Un exemple de protège-bras 1, c'est-à-dire un équipement adapté pour protéger un avant-bras et un coude sera ensuite décrit, afin d'illustrer le fait que l'invention s'applique mutatis mutandis à d'autres région du corps humain.

Une jambière 1 peut comprendre :
- un élément supérieur 10, formant un protège-genou, configuré pour protéger le genou d'un porteur, et en particulier sa rotule,
- un élément central 20, formant un protège-tibia, configuré pour protéger le tibia et optionnellement le péroné du porteur, et
- un élément inférieur 30, formant un protège-malléoles, configuré pour protéger les malléoles du porteur.

Les éléments supérieur 10, central 20 et inférieur 30 sont destinés à faire partie intégrante de l'équipement de protection 1 qui consiste, ici, en une jambière 1. En variante, la jambière pourrait ne comprendre que les éléments supérieur 10 et central 20, sans l'élément inférieur 30.

La jambière 1 est destinée à être mise en place sur la jambe du porteur, en positionnant chaque élément 10, 20, 30 en regard de la région correspondante de la jambe.

Chacun de ces éléments 10, 20, 30 de la jambière 1 comprend une ou plusieurs coques 12, 22, 32, 33 galbées dont la forme est adaptée pour couvrir efficacement la région correspondante de la jambe.

S'agissant ici de recouvrir la région du tibia, la coque 22 de l'élément central 20, dite coque centrale 22, est similaire à une gouttière, approximativement en forme d'un élément de tronc de cône, d'axe longitudinal X.

La coque 12 de l'élément supérieur 10, dite coque supérieure 12, quant à elle, est globalement convexe, de manière à épouser la forme du genou.

Comme illustré sur les figures, la coque supérieure 12 peut être formée intégralement et en une seule pièce avec la coque centrale 22, et former une coque principale. En variante, la coque supérieure et la coque centrale peuvent être distinctes.

Enfin, l'élément inférieur 30 peut comprendre, de façon connue en soi, deux oreilles 31 comprenant chacune une coque 32 en forme de dôme convexe, configurées pour recevoir les malléoles (latérale et médiale) du porteur, s'étendant de part et d'autre d'une plaque centrale 33 adaptée pour venir en appui contre la partie supérieure du pied (tarse) du porteur.

Les coques 12, 22, 32, 33 peuvent en outre être fixées à demeure sur un ou plusieurs supports de renfort 41, 42, 43, destinés à être positionnés contre la jambe du porteur, par exemple à l'aide de rivets 44 (ou en variante à l'aide de piqûres).

Les supports de renfort 41, 42, 43 peuvent comprendre notamment une matière textile enduite (naturelle ou artificielle), du cuir, du polyamide, une mousse et/ou une structure de mousses, etc. et ont pour fonction d'aider à l'amortissement des chocs reçus par les coques et d'améliorer le confort et l'efficacité du port de l'équipement de protection 1.

Les coques 12, 22, 32, 33 quant à elles peuvent être réalisées par moulage d'un matériau plastique tel que du polycarbonate ou du polyamide, par exemple d'une épaisseur uniforme de l'ordre de 2 mm.

Selon l'invention, l'équipement de protection 1 est asymétrique par rapport à l'axe longitudinal X, de manière à s'adapter à la forme de la région du corps humain à protéger.

Pour cela, l'une au moins des coques 12, 22, 32, 33 et/ou l'un au moins des supports de renfort 41, 42, 43 est asymétrique par rapport à l'axe longitudinal X.

Avantageusement, une telle configuration de l'équipement de protection 1 permet de mieux adapter sa forme à celle de la région du corps correspondante, de manière à former une protection efficace contre les coups tout en réduisant son encombrement et son poids.

En effet, la Demanderesse a constaté que les membres du corps humains n'étaient pas symétriques, que ce soit au niveau de leur ossature ou de leur masse musculaire. Or l'amortissement des chocs est plus efficace lorsqu'il est réalisé par une structure molle, telle que les muscles, que par une structure rigide (et cassante), telle que les os. Par ailleurs, un choc est plus douloureux lorsqu'il est reçu sur un os que lorsqu'il est reçu au niveau d'un muscle.

Par exemple, dans le cas de la jambe, la forme et la répartition des muscles autour de la rotule, du tibia et du péroné, et des malléoles, n'est pas identique en partie interne I de la jambe et en partie externe E. On pourra notamment se référer à la figure 1, sur laquelle la forme générale d'une jambe a été représentée en traits discontinus.

Typiquement, le mollet et la rotule sont plus développés vers l'intérieur I que vers l'extérieur E de la jambe. Un coup reçu en partie externe E de la jambe est donc plus douloureux et moins bien amorti par la jambe que s'il avait été appliqué avec la même force sur l'intérieur I de celle-ci.

De plus, la Demanderesse s'est aperçue que les coups étaient généralement appliqués sur l'extérieur des membres, et rarement sur l'intérieur, ou du moins selon une force moins importante. En effet, l'amplitude disponible pour atteindre la partie interne I des membres, en particulier au niveau des jambes, est plus faible que pour atteindre leur partie externe E.

La mise en œuvre d'équipements de protection 1 présentant une forme asymétrique adaptée à la morphologie de la région du corps à protéger permet donc de tenir compte de ces constatations, en fournissant au porteur à la fois une protection optimale et une meilleure ergonomie. En effet, la forme asymétrique de l'équipement de protection 1 permet :
- de mieux protéger les zones du corps humain susceptibles de recevoir des coups (parties externes E),
- de mieux protéger les zones du corps humain susceptibles d'être fortement traumatisées lors d'un coup (os vs. muscles),
- d'améliorer l'ergonomie des équipements de protection, en réduisant leur encombrement dans les parties internes I des membres, ce qui améliore l'agilité du porteur dans ses déplacements, notamment lorsqu'il court,
- de réduire le poids des équipements de protection, en réduisant la quantité de matière nécessaire pour protéger les parties internes I des membres, et
- de réduire les coûts de fabrication des équipements de protection, en réduisant la quantité de matière nécessaire pour protéger les parties internes I des membres et donc le coût matière de l'équipement de protection 1.

Pour cela, la forme asymétrique de l'équipement de protection 1 est choisie de manière à réduire la surface de protection dans les parties internes de l'équipement, et de l'augmenter dans ses parties externes. De la sorte, il devient possible de renforcer la protection de la région du corps en partie externe E, où la région comprend moins de muscles saillants et d'avantages d'os, et de réduire l'encombrement de l'équipement de protection 1 en partie interne I, où la région comprend davantage de muscles et moins d'os saillants.

Ainsi, dans le cas d'une jambière 1, la protection peut être renforcée en partie externe E du mollet et de la rotule et réduite dans leur partie interne I. La jambière 1 est donc moins saillante en partie interne I sans pour autant réduire son efficacité en matière de protection, puisque la partie interne I de la jambe est mieux amortie grâce aux muscles et risque moins de recevoir des coups traumatisants. Il est en outre plus aisé pour le porteur de se déplacer, grâce à l'encombrement et au poids réduits de l'équipement de protection 1. Enfin, la protection est conservée en partie externe E, et peut même être améliorée en augmentant la surface de protection, afin de mieux amortir les coups reçus dans cette zone du corps.

Selon une première forme de réalisation, au moins l'une des coques 12, 22, 32, 33 est asymétrique par rapport à l'axe longitudinal X de manière à s'adapter à la morphologie de la région du corps humain à protéger. Le support de renfort 41, 42, 43 peut alors être également de forme asymétrique, ou en variante être conforme à l'art antérieur et de forme symétrique.

Ainsi, dans le cas de la jambière 1, l'élément supérieur 10, l'élément central 20 et/ou l'élément inférieur 30 est asymétrique par rapport à l'axe longitudinal X, de manière à s'adapter à la morphologie du genou, du tibia et/ou des malléoles respectivement.

Chaque coque 12, 22, 32, 33 de l'équipement de protection 1 peut comprendre des bords transversaux supérieur et inférieur, reliés entre eux par des bords longitudinaux interne et externe. Les bords transversaux et longitudinaux délimitent ensemble la face convexe de la coque 12, 22, 32, 33.

Par exemple, dans le cas de la coque centrale 22 de la jambière 1, qui est adaptée pour protéger le tibia et le péroné du porteur :
- le bord transversal supérieur 22a est configuré pour être positionné dans une zone adjacente au genou,
- le bord transversal inférieur 22b est configuré pour être positionné dans une zone adjacente au pied,
- le bord longitudinal interne 22c est configuré pour être positionné vers l'intérieur du corps, c'est-à-dire en regard de la deuxième jambe du porteur, au niveau de la partie interne I du mollet, et
- le bord longitudinal externe 22d est configuré pour être positionné vers l'extérieur du corps, du côté opposé au bord longitudinal interne, c'est-à-dire au niveau de la partie externe E du mollet.

De façon analogue, dans le cas de la coque supérieure 12 de la jambière 1, qui est adaptée pour protéger le genou du porteur :
- le bord transversal supérieur 12a est configuré pour être positionné dans une zone adjacente à la cuisse,
- le bord transversal inférieur est configuré pour être positionné dans une zone adjacente au tibia,
- le bord longitudinal interne 12c est configuré pour être positionné vers l'intérieur du corps, c'est-à-dire en regard de la deuxième jambe du porteur, au niveau de la partie interne I du genou, et
- le bord longitudinal externe 12d est configuré pour être positionné vers l'extérieur du corps, du côté opposé au bord longitudinal interne, c'est-à-dire au niveau de la partie externe E du genou.

On comprendra bien entendu que, dans le cas d'une coque principale comprenant la coque supérieure 12 et la coque centrale 22 formées intégralement et en une seule pièce, son bord supérieur correspond alors au bord supérieur 12a (respectivement inférieur 22b) de la coque supérieure 12 (respectivement centrale 22), tandis que son bord interne (respectivement externe) correspond aux bords internes 12c et 22c (respectivement externes 12d et 22d) de la coque supérieure 12 et de la coque centrale 22.

Afin de rendre la coque supérieure 12 et/ou la coque centrale 22 asymétriques en tenant compte de la morphologie du porteur, l'abscisse curviligne de leur bord interne 12c, 22c peut être plus courte que l'abscisse curviligne de leur bord externe 12d, 22d. Par abscisse curviligne du bord interne 12c, 22c (respectivement externe 12d, 22d), on entendra ici la longueur suivant le bord interne 12c, 22c (respectivement externe 12d, 22d), entre le bord supérieur et le bord inférieur de la coque 12, 22.

Le galbe des coques asymétriques 12, 22, 32 est donc plus accentué au niveau de leur bord externe 12d, 22d qu'au niveau de leur bord interne 12c, 22c, dont la courbure est sensiblement plus rectiligne.

On comprendra ici par galbe plus accentué, que la courbure des bords externes 12d, 22d au niveau de la partie supérieure de chacune des coques 12, 22 est plus importante que la courbure des bords internes 12c, 22c au niveau de ladite partie supérieure de chacune des coques 12, 22. De plus, comme visible sur les figures 1 à 4, la courbure des bords externes 12d, 22d et des bords internes 12c, 22c ne comprend pas de point d'inflexion au niveau de la partie supérieur de chacune des coques 12, 22.

Le fait que la courbure soit sans point d'inflexion permet d'une part de couvrir une surface plus importante du membre de l'utilisateur, et d'autre part permet de mieux faire glisser les coups sur la coque dans le cas où un coup latéral frappe la coque sur la tranche.

De la sorte, la coque asymétrique 12, 22 est plus large transversalement au niveau de son bord externe 12d, 22d que de son bord interne 12c, 22c, ce qui permet de réduire l'encombrement de la coque 12, 22 en partie interne I, tout en garantissant une bonne protection de la région en partie externe E.

Par ailleurs, afin de rendre les coques 32 de l'élément inférieur 30 asymétriques en tenant compte de la morphologie du porteur, la forme de dôme convexe de la coque interne 32, qui est adaptée pour venir en regard de la malléole médiale, peut être aplanie en comparaison avec la forme de la coque externe 32, qui est adaptée pour venir en regard de la malléole latérale.

Selon une forme de réalisation, la (ou les) coque(s) 112, 122, 132 de la jambière 101 droite (qui est configurée pour être fixée à la jambe droite du porteur) sont symétriques à la (ou aux) coque(s) 12, 22, 32 de la jambière 1 gauche (qui est configurée pour être fixée à la jambe gauche du porteur), et ce afin de respecter la symétrie entre la jambe droite et la jambe gauche du porteur. Ceci est également valable pour les équipements de protection des autres membres du corps (cuisses, des avant-bras, etc.).

Comme indiqué plus haut, les coques 12, 22, 32, 33 peuvent être fixées à demeure sur un ou plusieurs supports de renfort 41, 42, 43, destinés à être positionnés contre la jambe du porteur, par exemple à l'aide de rivets 44. Ainsi, dans l'exemple de réalisation des figures, la coque supérieure 12, la coque centrale 22, et les coques inférieures 32, 33 sont chacune fixées sur un support 41, 42, 43 séparé. La coque supérieure 12 est alors articulée au moyen d'une liaison rotule sur son support de renfort 41 afin de lui permettre de suivre le mouvement du genou et de la cuisse, en particulier en position pliée de la jambe (comme en figure 3).

En variante, la coque supérieure 12 et la coque centrale 22, qui forment une coque unique, pourraient également être fixées sur un support de renfort commun.

Ces supports de renfort 41, 42, 43peuvent être conventionnels, de forme symétrique.

En variante, tout ou partie des supports de renfort 41, 42, 43 peuvent être asymétriques, et présenter une forme adaptée à la morphologie de la région dans laquelle ils sont fixés au porteur.

Par exemple, la forme des supports de renfort 41, 42, 43 peut correspondre à la forme de la (ou des) coque(s) 12, 22, 32, 33 associée(s).

De façon analogue aux coques, les supports de renfort 41, 42, 43 peuvent comprendre des côtés transversaux supérieur et inférieur, reliés entre eux par des côtés longitudinaux interne et externe. Les côtés transversaux et longitudinaux délimitent ensemble la surface du support de renfort 41, 42, 43 sur laquelle peuvent être fixées les coques 12, 22, 32, 33.

Par exemple, le support de renfort 41 de l'élément supérieur 10 peut comprendre :
- le côté transversal supérieur 41a, configuré pour être positionné dans une zone adjacente à la cuisse,
- le côté transversal inférieur (non visible sur les figures), configuré pour être positionné dans une zone adjacente au tibia,
- le côté longitudinal interne 41c, configuré pour être positionné vers l'intérieur du corps, c'est-à-dire en regard de la deuxième jambe du porteur, contre la partie interne I de son genou, et
- le côté longitudinal externe 41d, configuré pour être positionné vers l'extérieur du corps, du côté opposé au côté longitudinal interne, contre la partie externe E de son genou.

Le support de renfort 42 de l'élément central 20 quant à lui peut comprendre :
- le côté transversal supérieur 42a, configuré pour être positionné dans une zone adjacente au genou,
- le côté transversal inférieur 42b, configuré pour être positionné dans une zone adjacente au pied,
- le côté longitudinal interne 42c, configuré pour être positionné vers l'intérieur du corps, c'est-à-dire en regard de la deuxième jambe du porteur, contre la partie interne I de son mollet, et
- le côté longitudinal externe 42d, configuré pour être positionné vers l'extérieur du corps, du côté opposé au côté longitudinal interne, contre la partie externe E de son mollet.

Afin de rendre un support de renfort 41, 42 asymétrique en tenant compte de la morphologie du porteur, l'abscisse curviligne de son côté interne 41c, 42c peut être plus courte que l'abscisse curviligne de son côté externe 41d, 42d. Par abscisse curviligne du côté interne 41c, 42c (respectivement externe 41d, 42d), on entendra ici la longueur suivant le côté interne 41c, 42c (respectivement externe 41d, 42d) entre le côté supérieur 41a, 42a et le côté inférieur 41b, 42b du support de renfort 41, 42.

Le galbe du support de renfort 41, 42, 43 est donc plus accentué au niveau du côté externe 41d, 42d qu'au niveau de son côté interne 41c, 42c, dont la courbure est sensiblement plus rectiligne.

On comprendra ici par galbe plus accentué, que la courbure des bords externes 41d, 42d au niveau de la partie supérieure de chacun des supports de renfort 41, 42 est plus importante que la courbure des bords internes 41c, 42c au niveau de ladite partie supérieure de chacun des supports de renfort 41, 42. De plus, comme visible sur les figures 1 et 4, la courbure des bords externes 41d, 42d et des bords internes 42c, 42c ne comprend pas de point d'inflexion au niveau de la partie supérieure de chacun des supports de renfort 41, 42.

Le fait que la courbure soit sans point d'inflexion permet de couvrir une surface plus importante du membre de l'utilisateur,

Ainsi, le support de renfort 41, 42, 43 est plus large transversalement au niveau de son côté externe 41d, 42d que de son côté interne 41c, 42c, ce qui permet de réduire l'encombrement du support de renfort 41, 42, 43 en partie interne I, tout en garantissant une bonne protection en partie externe E.

Dans un mode de réalisation de l'invention, les supports de renfort 141, 142, 143 de la jambière 101 droite et les supports de renfort 41, 42, 43 de la jambière 1 gauche sont symétriques les uns par rapport aux autres, et ce afin de respecter la symétrie entre la jambe droite par rapport à la jambe gauche du porteur. Ceci est également valable pour les supports de renfort des équipements de protection des autres membres du corps (cuisses, avant-bras, etc.).

Selon une deuxième forme de réalisation (non illustrée sur les figures), l'équipement de protection 1 peut comprendre des coques symétriques, présentant un bord longitudinal interne et un bord longitudinal externe symétriques par rapport à l'axe longitudinal X, et d'abscisse curviligne sensiblement égale. Les coques sont alors fixées sur un ou plusieurs supports de renfort 41, 42, 43 asymétriques, tels que décrits ci-dessus, afin de rendre l'équipement de protection 1 asymétrique.

De la sorte, malgré la mise en œuvre de coques symétriques, l'équipement de protection 1 peut tout de même être asymétrique et ergonomique pour s'adapter à la forme et aux spécificités morphologiques de la région du corps humain correspondante afin.

Quel que soit le mode de réalisation (coque(s) et/ou support(s) de renfort 40 asymétriques), les coques 12, 22 peuvent comprendre des moyens de fixation d'au moins une sangle 50 pour la mise en place de l'équipement de protection 1 autour de la région du corps à protéger, ici la jambe. Par exemple, les moyens de fixation de la sangle peuvent comprendre d'une part une attache 52 d'une sangle, telle qu'une boucle, fixée sur l'un de ses bords longitudinaux, et un élément saillant 54 fixé le long de l'autre de ses bords longitudinaux, duquel s'étend au moins un picot 56 adapté pour coopérer avec un orifice 58 réalisé dans l'extrémité libre de la sangle 50.

Dans le cas de l'élément inférieur 30, les moyens de fixation peuvent comprendre une sangle 50 fixée au niveau de l'une des coques 32 par une première boucle 52, et une deuxième boucle 55 fixée au niveau de l'autre des coques 32, adaptée pour recevoir l'extrémité libre de la sangle 50.

De préférence, les boucles 52 auxquelles sont attachées les sangles 50 sont fixées au bord interne 12c, 22c des coques 12, 22, 32, tandis que leur extrémité libre est prévue pour être attachée à leur bord externe 12d, 22d.

Dans l'exemple de réalisation illustré sur les figures, la coque supérieure 12 et la coque centrale 22 de chaque jambière 1 sont formées intégralement en une seule pièce et forment la coque principale de la jambière 1. Cette coque principale est asymétrique sur toute sa longueur le long de l'axe longitudinal X, de même que son ou ses supports de renfort 41 ; 42. En variante, la coque principale pourrait n'être asymétrique qu'au niveau de la coque centrale 22 ou de la coque supérieure 12.

La jambière 1 droite et la jambière 1 gauche sont en outre symétriques l'une par rapport à l'autre.

Pour chaque jambière 1, la coque principale comprend un bord transversal supérieur 12a, un bord transversal inférieur 22b, un bord longitudinal interne 12c, 22 et un bord longitudinal externe 12d, 22d. On comprendra que, pour la jambière 1 gauche, le bord interne correspond à son bord droit, tandis que pour la jambière 1 droite, le bord interne correspond à son bord gauche, de sorte que les deux bords longitudinaux internes se trouvent en regard.

La coque principale de chaque jambière 1 est asymétrique. L'abscisse curviligne du bord interne de chacune des coques principales est donc plus courte que l'abscisse curviligne de son bord externe, et leur galbe est plus accentué au niveau de leur bord externe qu'au niveau de leur bord interne. En particulier, la courbure du bord externe des coques est plus importante, de manière à mieux recouvrir la partie externe E de la jambe, tandis que la courbure du bord interne est plus rectiligne, de manière à libérer la partie interne I de la jambe et améliorer l'ergonomie de la jambière 1.

Selon un mode de réalisation, la coque centrale 22 et/ou la coque supérieure 12 peuvent comporter une région médiane 14, 24 qui est surélevée par rapport à sa région périphérique 16, 26. Par région périphérique 16, 26, on comprendra ici la région de la coque 12, 22 qui est adjacente à ses bords transversaux et longitudinaux, la région médiane 14, 24 s'étendant alors au sein de cette région périphérique 16, 26.

La région médiane 14, 24 comprend un élément longitudinal 18, 28 pouvant présenter un contour de forme généralement rectangulaire à coins arrondis. La surélévation de cet élément longitudinal 18, 28 peut en outre être sensiblement constante sur toute son étendue.

L'élément longitudinal 18, 28 peut être bordé latéralement, de chaque côté, par plusieurs appendices 19, 29 surélevés, qui présentent une transition sans rupture de pente d'une part avec l'élément longitudinal 18, 28 et d'autre part avec la région périphérique 16, 26 de la coque 12, 22.

Cette région médiane 14, 24 surélevée a pour fonction de dévier les coups et de limiter ainsi les risques de pénétration d'un objet perçant ou coupant, ainsi que de réduire le choc à absorber par l'équipement de protection 1. En effet, lorsque la face externe de la coque 12, 22 est lisse, l'absorption des chocs est moins efficace dans la mesure où l'équipement de protection 1 offre une surface stable au coup.

Dans le cas où la coque centrale 22 et la coque supérieure 12 sont monobloc et forment une coque principale, la coque principale peut comprendre deux régions médianes 14, 24 comme décrites ci-dessus, comprenant chacune un élément longitudinal 18, 28 surélevé bordé d'appendices 19, 29.

Afin de garantir une bonne protection de la jambe du porteur tout en améliorant l'ergonomie de l'équipement de protection 1, les éléments longitudinaux 18, 28 des coques 12, 22 peuvent également être asymétriques. Par exemple, la forme des éléments longitudinaux 18, 28 peut suivre globalement la forme des bords interne 12c, 22c et externe 12d, 22d des coques 12, 22. Les éléments longitudinaux 18, 28 couvrent alors une surface plus large du côté externe de l'équipement de protection 1 que du côté interne de celui-ci.

Dans le cas où l'équipement de protection 1 est adapté pour protéger une autre région du corps que la jambe, il peut également être avantageux qu'il soit de forme asymétrique.

Par exemple, dans le cas d'un protège-bras 1 (ou manchette), l'équipement de protection peut alors comprendre un élément supérieur 10 adapté pour protéger le coude, de forme globalement similaire à l'élément supérieur 10 de la jambière 1, et un élément central 20 adapté pour protéger l'avant-bras, de forme globalement similaire à l'élément central 20 de la jambière 1 (figures 5 et 6). Ainsi, l'élément supérieur 10 et l'élément central 20 du protège-bras 1 comprennent chacun une coque 12, 22 galbée dont la forme est adaptée pour couvrir respectivement le coude et l'avant-bras, fixées sur un support de renfort 41, 42 respectif. Les coques 12, 22 et/ou les supports de renfort 41, 42 peuvent être de forme asymétrique par rapport à l'axe d'extension du protège-bras 1.

Les coques 12, 22 et supports de renfort 40 du protège-bras 1 étant analogues en forme et en fonction à ceux décrits plus haut pour la jambière, ils ne seront pas décrits davantage.

On comprendra bien entendu que le galbe, la longueur et la largeur des éléments supérieur 10 et central 20 du protège-bras diffèrent de ceux des éléments supérieur 10 et central 20 de la jambière, afin de s'adapter au galbe, la longueur et la largeur des régions du corps sur lesquels ils sont destinés à être fixés. Par exemple, le protège-bras est plus court, plus long et plus galbé que la jambière.

Les bras ne sont en effet pas non plus symétriques en partie interne et en partie externe, que ce soit au niveau de leur ossature ou de leur masse musculaire. La forme et la répartition des muscles autour du coude, du radius et du cubitus n'est pas identique dans la zone interne du bras (qui s'étend dans le prolongement du pouce de la main) et dans sa zone externe (qui s'étend dans le prolongement de l'auriculaire de la main).

Typiquement, les muscles de l'avant-bras sont plus développés vers l'intérieur que vers l'extérieur de l'avant-bras. Un coup reçu dans la zone externe de l'avant-bras est donc plus douloureux et moins bien amorti par l'avant-bras que s'il avait été appliqué avec la même force sur l'intérieur de celle-ci. La structure de l'avant-bras doit en outre être prise en compte, dans la mesure où la rotation du poignet par rapport à l'avant-bras peut impliquer le mouvement relatif du radius et du cubitus.

La mise en œuvre d'équipements de protection 1 présentant une forme asymétrique adaptée à la morphologie de la région du corps à protéger permet donc de tenir compte de ces constatations, en fournissant ici encore au porteur à la fois une protection optimale et une meilleure ergonomie.

La forme asymétrique du protège-bras est choisie de manière à réduire la surface de protection dans les parties internes du protège-bras, et de l'augmenter dans ses parties externes. Le protège-bras 1 recouvre donc davantage la partie externe de l'avant-bras que sa partie interne. De la sorte, il devient possible de renforcer la protection de l'avant-bras en partie externe, où la région comprend moins de muscles saillants et d'avantages d'os, et de réduire l'encombrement de l'avant-bras en partie interne, où la région comprend davantage de muscles et moins d'os saillants.

Dans l'exemple de réalisation illustré sur les figures 5 et 6, l'élément central 20 du protège-bras 1 recouvre légèrement la partie interne de l'avant-bras, recouvre complètement la partie externe de l'avant-bras et du coude et s'étend jusqu'à la partie inférieure de l'avant-bras (qui s'étend dans le prolongement de la paume de la main), de manière à recouvrir l'intégralité de la partie externe de l'avant-bras et à protéger le coude, quelle que soit la position du radius et du cubitus. Le faible recouvrement de la partie interne de l'avant-bras par le protège-bras de l'invention permet, en plus de l'économie de matière nécessaire à sa fabrication, de faciliter les mouvements du porteur en rendant le protège-bras du léger et moins encombrant. Par ailleurs, afin de tenir compte du mouvement du bras lorsque le coude est plié, la coque supérieure 12 est davantage décalée vers la partie externe que la coque inférieure 22.

A titre de comparaison, les protège-bras conventionnels sont de forme symétrique, et recouvrent de manière équivalente la partie interne et la partie externe de l'avant-bras, sans atteindre sa partie inférieure. De la sorte, la région externe du porteur est exposée aux coups, en particulier son coude et les os de son avant-bras. En outre, il est plus difficile pour le porteur de plier son bras, en raison de la présence des coques 12, 22 et des supports de renfort 40 en partie interne.

## Revendications

1. Equipement de protection (1) d'une région du corps humain, adapté pour être fixé à la région du corps humain, comprenant :
- un support de renfort (40), présentant une direction principale s'étendant selon un axe longitudinal (X), et destiné à être positionné contre la région du corps humain, et
- au moins une coque (12, 22, 32) galbée dont la forme est adaptée pour couvrir la région du corps humain, ladite coque (12, 22, 32) étant fixée sur le support du renfort (40),
l'équipement de protection (1) étant de forme asymétrique par rapport à l'axe longitudinal (X) de manière à s'adapter à la morphologie de la région du corps humain à protéger, et étant **caractérisé en ce que** la coque (12, 22, 32) et/ou le support de renfort (40) comprend des bords transversaux supérieur (12a, 41a) et inférieur (22b, 42b) reliés entre eux par des bords longitudinaux interne (12c, 22c, 41c, (42c), et externe (12d, 22d, 42d), l'abscisse curviligne de bord longitudinal externe (12d, 22d, 42d) étant plus grande que l'abscisse curviligne de bord longitudinal interne (12c, 22c), l'abscisse curviligne du bord interne (12c, 22c), respectivement externe (12d, 22d), étant la longueur suivant le bord interne (12c, 22c), respectivement externe (12d, 22d), entre le bord supérieur et le bord inférieur de la coque (12, 22), et **en ce que** le bord longitudinal externe (12d, 22d, 42d) est plus galbé que le bord longitudinal interne (12c, 22c), c'est-à-dire que la courbure des bords externes (12d, 22d, 42d) est plus importante que la courbure des bords internes (12c, 22c, 42c).

2. Equipement de protection (1) selon la revendication 1, dans lequel la coque (12, 22, 32) est asymétrique par rapport à l'axe longitudinal (X) de manière à s'adapter à la morphologie de la région du corps humain à protéger.

3. Equipement de protection (1) selon la revendication 2, dans lequel la coque (12, 22, 32) comprend des bords transversaux supérieur (12a) et inférieur (22b), reliés entre eux par des bords longitudinaux interne (12c, 22c) et externe (12d, 22d), l'abscisse curviligne du bord longitudinal externe (12d, 22d) étant plus grande que l'abscisse curviligne de bord longitudinal interne (12c, 22c).

4. Equipement de protection (1) selon la revendication 3, dans lequel le bord longitudinal externe (12d, 22d) est plus galbé que le bord longitudinal interne (12c, 22c).

5. Equipement de protection (1) selon l'une des revendications 1 à 4, dans lequel le support de renfort (40) est asymétrique par rapport à l'axe longitudinal (X) de manière à s'adapter à la morphologie de la région du corps humain à protéger.

6. Equipement de protection (1) selon la revendication 5, dans lequel le support de renfort (40) comprend des côtés transversaux supérieur (41a) et inférieur (42b), reliés entre eux par des côtés longitudinaux interne (41c, 42c) et externe (42d), l'abscisse curviligne du côté longitudinal externe (42d) étant plus grande que l'abscisse curviligne du côté longitudinal interne (42c).

7. Equipement de protection (1) selon la revendication 6, dans lequel le côté longitudinal externe (4d) du support de renfort (40) est plus galbé que le côté longitudinal interne (42c) du support de renfort (40).

8. Equipement de protection (1) selon l'une des revendications 1 à 7, comprenant un protège-tibia et/ou un protège-malléole et/ou un protège-genou, un protège-cuisse, un protège-bras et/ou un protège-coude.

9. Equipement de protection (1) selon la revendication 8, comprenant
- un élément central (20) adapté pour protéger le tibia, et
- un élément supérieur (10) adapté pour protéger le genou,
l'élément supérieur (10) et l'élément central (20) étant chacun symétriques par rapport à l'axe longitudinal (X), de manière à s'adapter à la morphologie asymétrique du tibia et du genou.

10. Equipement de protection (1) selon la revendication 9, dans lequel l'élément supérieur (10) et l'élément central (20) sont formés intégralement en une seule pièce.

11. Equipement de protection (1) selon l'une des revendications 9 ou 10, comprenant en outre un élément inférieur (30) adapté pour protéger les malléoles, ledit élément inférieur (30) étant également asymétrique par rapport à l'axe longitudinal (X).

12. Equipement de protection (1) selon l'une des revendications 1 à 11, dans lequel la forme du support de renfort (40) est similaire à la forme de la coque (12, 22, 32).

13. Ensemble de protection (1, 101), comprenant un premier équipement de protection (1) selon l'une des revendications 1 à 12, adapté pour protéger une première région du corps humain, et un deuxième équipement de protection (1) selon l'une des revendications 1 à 12, adapté pour protéger une deuxième région du corps humain, dans lequel la première région et la deuxième région comprennent chacune tout ou partie d'un membre supérieur ou d'un membre inférieur.

## Patentansprüche

1. Schutzausrüstung (1) einer Region des menschlichen Körpers, welche dafür angepasst ist, um an der Region des menschlichen Körpers befestigt zu werden, aufweisend:
- einen Verstärkungsträger (40), welcher eine sich entlang einer longitudinalen Achse (X) erstreckende Hauptrichtung darstellt und dafür vorgesehen ist, um an der Region des menschlichen Körpers positioniert zu sein, und
- mindestens eine gerundete Schale (12, 22, 32), deren Form dafür angepasst ist, um die Region des menschlichen Körpers zu bedecken, wobei die Schale (12, 22, 32) auf dem Verstärkungsträger (40) befestigt ist,
wobei die Schutzausrüstung (1) in Bezug auf die longitudinale Achse (X) von asymmetrischer Form ist, um sich an die Morphologie der zu schützenden Region des menschlichen Körpers anzupassen, und **dadurch gekennzeichnet ist, dass** die Schale (12, 22, 32) und/oder der Verstärkungsträger (40) obere (12a, 41a) und untere querliegende Ränder (22b, 42b) aufweist, welche durch innere (12c, 22c, 41c, 42c) und äußere longitudinale Ränder (12d, 22d, 42d) miteinander verbunden sind, wobei die Bogenlänge des äußeren longitudinalen Randes (12d, 22d, 42d) größer als die Bogenlänge des inneren, longitudinalen Randes (12c, 22c) ist, wobei die Bogenlänge des inneren (12c, 22c) beziehungsweise äußeren Randes (12d, 22d) die Länge entlang des inneren (12c, 22c) beziehungsweise äußeren Randes (12d, 22d) zwischen dem oberen Rand und dem unteren Rand der Schale (12, 22) ist, und dass der äußere longitudinale Rand (12d, 22d, 42d) stärker gerundet ist als der innere longitudinale Rand (12c, 22c), das heißt, dass die Krümmung der äußeren Ränder (12d, 22d, 42d) größer als die Krümmung der inneren Ränder (12c, 22c, 42c) ist.

2. Schutzausrüstung (1) nach Anspruch 1, bei welcher die Schale (12, 22, 32) in Bezug auf die longitudinale Achse (X) asymmetrisch ist, um sich an die Morphologie der zu schützenden Region des menschlichen Körpers anzupassen.

3. Schutzausrüstung (1) nach Anspruch 2, bei welcher die Schale (12, 22, 32) obere (12a) und untere querliegende Ränder (22b) aufweist, welche durch innere (12c, 22c) und äußere longitudinale Ränder (12d, 22d) miteinander verbunden sind, wobei die Bogenlänge des äußeren longitudinalen Randes (12d, 22d) größer als die Bogenlänge des inneren longitudinalen Randes (12c, 22c) ist.

4. Schutzausrüstung (1) nach Anspruch 3, bei welcher der äußere longitudinale Rand (12d, 22d) stärker gerundet ist als der innere longitudinale Rand (12c, 22c).

5. Schutzausrüstung (1) nach einem der Ansprüche 1 bis 4, bei welcher der Verstärkungsträger (40) in Bezug auf die longitudinale Achse (X) asymmetrisch ist, um sich an die Morphologie der zu schützenden Region des menschlichen Körpers anzupassen.

6. Schutzausrüstung (1) nach Anspruch 5, bei welcher der Verstärkungsträger (40) obere (41a) und untere querliegende Seitenstücke (42b) aufweist, welche durch innere (41c, 42c) und äußere longitudinale Seitenstücke (42d) miteinander verbunden sind, wobei die Bogenlänge des äußeren longitudinalen Seitenstücks (42d) größer als die Bogenlänge des inneren, longitudinalen Seitenstücks (42c) ist.

7. Schutzausrüstung (1) nach Anspruch 6, bei welcher das äußere longitudinale Seitenstück (4d) des Verstärkungsträgers (40) stärker gerundet ist als das innere longitudinale Seitenstück (42c) des Verstärkungsträgers (40).

8. Schutzausrüstung (1) nach einem der Ansprüche 1 bis 7, aufweisend einen Schienbeinschutz und/oder einen Knöchelschutz und/oder einen Knieschutz, einen Oberschenkelschutz, einen Armschutz und/oder einen Ellenbogenschutz.

9. Schutzausrüstung (1) nach Anspruch 8, aufweisend
- ein zentrales Element (20), welches dafür angepasst ist, um das Schienbein zu schützen, und
- ein oberes Element (10), welches dafür angepasst ist, das Knie zu schützen,
wobei das obere Element (10) und das zentrale Element (20) in Bezug auf die longitudinale Achse (X) jeweils symmetrisch sind, um sich an die asymmetrische Morphologie des Schienbeins und des Knies anzupassen.

10. Schutzausrüstung (1) nach Anspruch 9, bei welcher das obere Element (10) und das zentrale Element (20) integral in einem einzigen Teil ausgebildet sind.

11. Schutzausrüstung (1) nach einem der Ansprüche 9 oder 10, aufweisend außerdem ein unteres Element (30), welches dafür angepasst ist, um die Knöchel zu schützen, wobei das untere Element (30) in Bezug auf die longitudinale Achse (X) ebenfalls asymmetrisch ist.

12. Schutzausrüstung (1) nach einem der Ansprüche 1 bis 11, bei welcher die Form des Verstärkungsträgers (40) ähnlich wie die Form der Schale (12, 22, 32) ist.

13. Schutzanordnung (1, 101), aufweisend eine erste Schutzausrüstung (1) nach einem der Ansprüche 1 bis 12, welche dafür angepasst ist, um eine erste Region des menschlichen Körpers zu schützen, und eine zweite Schutzausrüstung (1) nach einem der Ansprüche 1 bis 12, welche dafür angepasst ist, um eine zweite Region des menschlichen Körpers zu schützen, bei welcher die erste Region und die zweite Region jeweils alles oder einen Teil eines oberen Körpergliedes oder eines unteren Körpergliedes aufweisen.

## Claims

1. Protective equipment (1) for a region of the human body, adapted to be fixed to that region of the human body, comprising;
- a reinforcing support (40), extending mainly along a longitudinal axis (X) and intended to be placed against the region of the human body, and
- at least one curved (12, 22, 32) shell whose shape is adapted to cover the region of the human body, the said shell (12, 22, 32) being fixed to the reinforcing support (40),
the protective equipment (1) being of an asymmetrical form with respect to the longitudinal axis (X) so that it can adapt itself to the morphology of the region of the human body to be protected, and being **characterised in that** the shell (12, 22, 32) and/or the reinforcing support (40) comprises upper (12a, 41a) and lower transverse edges (22b, 42b), connected by internal longitudinal edges (12c, 22c, 41c, 42c) and external edges (12d, 22d, 42d),
the curvilinear abscissa of the external longitudinal edge (12d, 22d, 42d) being larger than the curvilinear abscissa of the internal longitudinal edge (12c, 22c), the curvilinear abscissa of the internal edge (12c, 22c) and external edge (12d, 22d) respectively being the length along the internal edge (12c, 22c) and external edge (12d, 22d) respectively, between the upper and lower edges of the shell (12, 22), and **in that** the external longitudinal edge (12d, 22d, 42d) is more curved than the internal longitudinal edge (12c, 22c), that is to say the curvature of the external edges (12d, 22d, 42d) is greater than the curvature of the internal edges (12c, 22c, 42c).

2. Protective equipment (1) according to claim 1, in which the shell (12, 22, 32) is asymmetrical with respect to the longitudinal axis (X) so that it can adapt itself to the morphology of the region of the human body to be protected.

3. Protective equipment (1) according to claim 2, in which the shell (12, 22, 32) comprises upper and lower transverse edges (12a, 22b), connected by internal (12c, 22c) and external (12d, 22d) longitudinal edges, the curvilinear abscissa of the external longitudinal edge (12d, 22d) being greater than the curvilinear abscissa of the internal longitudinal edge (12c, 22c).

4. Protective equipment (1) according to claim 3, in which the external longitudinal edge (12d, 22d) is more curved that the internal longitudinal edge (12c, 22c).

5. Protective equipment (1) according to one of claims 1 to 4, in which the reinforcing support (40) is asymmetrical with respect to the longitudinal axis (X) so that it can adapt itself to the morphology of the region of the human body to be protected.

6. Protective equipment (1) according to claim 5, in which the reinforcing support (40) comprises upper (41a) and lower (42b) transverse edges, connected by internal (41c, 42c) and external (42d) longitudinal edges, the curvilinear abscissa of the external (42d) longitudinal edge being greater than the curvilinear abscissa of the internal longitudinal edge (42c).

7. Protective equipment (1) according to claim 6, in which the external longitudinal edge (4d) of the reinforcing support (40) is more curved than the internal longitudinal edge (42c) of the reinforcing support (40).

8. Protective equipment (1) according to one of claims 1 to 7, comprising a tibia protector and/or a malleolus protector and/or a knee protector, a thigh protector, an arm protector and/or an elbow protector.

9. Protective equipment (1) according to claim 8, comprising
- a central element (20) to protect the tibia, and
- an upper element (10) to protect the knee,
- the upper element (10) and the central element (20) each being symmetrical with respect to the longitudinal axis (X), so that they can adapt themselves to the asymmetrical morphology of the tibia and the knee.

10. Protective equipment (1) according to claim 9, in which the upper element (10) and the central element (20) are formed together in a single part.

11. Protective equipment (1) according to one of claims 9 or 10 comprising in addition a lower element (30) to protect the malleolus, the said lower element (30) also being asymmetrical with respect to the longitudinal axis (X).

12. Protective equipment (1) according to one of claims 1 to 11 in which the shape of the reinforcing support (40) is similar to the shape of the shell (12, 22, 32).

13. Protective assembly (1, 101), comprising a first protective equipment (1) according to one of claims 1 to 12, to protect a first region of the human body, and a second protective equipment (1) according to one of claims 1 to 12, to protect a second region of the human body, in which the first and the second regions each comprise all or part of an upper or lower member.
